# EUROPÄISCHE PATENTSCHRIFT

(11) **EP 0 154 030 B1**
(45) Veröffentlichungstag und Bekanntmachung des Hinweises auf die Patenterteilung: **27.07.1988**
(21) Anmeldenummer: 84116152.4
(22) Anmeldetag: 21.12.1984
(51) Int. Cl.: B21D 41/02

(54) **Aufweitvorrichtung für Rohrenden**
Apparatus for enlarging tube ends
Dispositif d'élargissement des extrémités de tubes

(30) Priorität: 05.03.1984 DE 3408070
(43) Veröffentlichungstag der Anmeldung: 11.09.1985
(62) Teilanmeldung aus: 87104897.1
(73) Patentinhaber: SIEMENS AKTIENGESELLSCHAFT, 80333 München (DE)
(72) Erfinder: Mechtold, Helmut, D-8500 Nürnberg (DE); Weber, Robert.Dipl.-Ing.(FH), D-8525 Uttenreuth (DE)

(56) Entgegenhaltungen:
- AU-B- 467 272
- DE-A- 2 944 435
- DE-B- 1 943 740
- GB-A- 1 225 775
- GB-A- 2 066 122
- US-A- 2 654 413
- US-A- 2 943 667
- US-A- 2 952 295
- US-A- 3 205 691
- US-A- 3 220 719
- US-A- 3 795 035
- US-A- 4 212 186
- US-A- 4 306 134

## Beschreibung

Die Erfindung bezieht sich auf eine Aufweitvorrichtung für Rohrenden mit einem zentralen Einsatzkörper.

Aus der DE-A-29 44 435 ist eine Aufweitvorrichtung für Rohrenden bekannt, die einen zentralen Einsatzkörper und am Außenumfang angeordnete und mit dem Innenumfang des aufzuweitenden Rohres in Eingriff bringbare, synchron verstellbare- Druckstempel aufweisen. Diese Druckstempel sind als Leisten ausgebildet, die von einem elastischen zylindrischen Balg nach außen gedrückt werden. Dabei ist den im Einsatzkörper gelagerten Druckstempeln ein ihren maximalen Außenumfang bestimmender Kalibrierring an der Außenseite des aufzuweitenden Rohres zugeordnet.

Bei einer derartigen Anordnung des Kalibrierringes am Aussenumfang des aufzuweitenden Rohres kann das Rohrende auf einem vorbestimmten Außendurchmesser gebracht werden, wobei eine runde Außenfläche erzielt werden kann. Die Innenfläche des mit der bekannten Aufweitvorrichtung bearbeiteten Rohrendes ist jedoch unrund. Dies hat zur Folge, daß die Innenkanten zweier miteinander zu verbindender Rohrenden an den Stoßstellen gegeneinander versetzt sind. Beim Verschweißen von dickwandigen und hoch beanspruchten Rohren größeren Durchmessers (größer als 200 mm), wie sie im Kraftwerkbau und manchmal auch in der chemischen Industrie verwendet werden, ist es unbedingt notwendig, daß die Innendurchmesser der miteinander zu verschweißenden Rohrenden genau miteinander übereinstimmen. Dies betrifft sowohl den Gesamtdurchmesser als auch etwaige Unrundheiten der beiden Rohrenden. Durch Kantenversatz erzeugte Stoßstellen im Innern des Rohres führen nicht nur zu einer Verwirbelung des darin strömenden Mediums, sondern auch zur Ablagerung von Verunreinigungen und zur vorzeitigen Korrosion in diesen Bereichen. Außerdem behindern Stoßstellen die Inspektion und Wartung mit im Innern der Rohrleitungen verfahrbaren Geräten. Viel bedeutender ist es aber, daß der Kantenversatz bei der Ultraschallprüfung Fehleranzeigen hervorruft, die von eventuell vorhandenen echten Fehlerstellen nicht zu unterscheiden sind. Weil bei hochbelasteten Rohren aber die Ultraschallprüfung der Schweißnahtzonen zwingend vorgeschrieben ist, ist das Verschweißen von Rohrenden mit nicht bündig aufeinanderstehenden Kanten schon aus diesem Grunde nicht zulässig. Darüber hinaus wird aber auch die Festigkeit einer Schweißnaht durch den Kantenversatz negativ beeinflußt, weil insbesondere beim Maschinenschweißen die .Gefahr besteht, daß die Wurzelnaht nicht durchgeschweißt wird.

Es ist auch eine Aufweitvorrichtung bekannt, bei der das Rohrende mittels eines axial zum Rohr verschiebbaren, konischen Druckstempels aufweitbar ist (GB-A-2 066 122). Dabei weist der Druckstempel drei Aufweitbacken auf, die jeweils ein Drittel des Innenumfanges des aufzuweitenden Rohres überdecken. Mit dieser Vorrichtung lassen sich auch dickwandige Rohrenden aufweiten. Die Vorrichtung ist jedoch als stationäre Maschine konzipiert und ist aufgrund ihres hohen Gewichtes und ihrer erheblichen Abmessungen für einen Montageeinsatz vor Ort nicht geeignet. Darüber hinaus ist es eine Eigenart dieser Vorrichtung, daß es einer erheblichen Erfahrung des Bedienungspersonals bedarf, um ein Rohr auf einen bestimmten vorgegebenen Innendurchmesser zu weiten. Hierbei ist nicht nur das unvermeidliche Zurückfedern der Rohrwand als solches zu berücksichtigen, sondern dieses Zurückfedern ist auch von der Art des Materials der Rohrwand sowie von der Wanddicke abhängig. Dies führt dazu, daß in mehreren Schichten aufgeweitet und immer wieder zwischendrin nachgemessen werden muß. Dabei ist das Nachmessen unrunder Rohre recht schwierig und nur mit dem Innenumfangbandmaß möglich.

Der Erfindung liegt die Aufgabe zugrunde, eine Aufweitvorrichtung für Rohrenden zu entwickeln, die beim Aufweiten definierte Innendurchmesser erzeugt, und Unrundheiten der Innenfläche weitgehend vermeidet. Darüber hinaus soll die Aufweitvorrichtung auch einfach zu handhaben sein. Insbesondere soll mit ihr eine Aufweitung auf einen bestimmten, vorgebbaren Innenumfang schnell und zuver!ässig durchführbar sein. Darüber hinaus soll die Aufweitvorrichtung vor Ort von einem Mann handhabbar sein.

Die gestellte Aufgabe wird erfindungsgemäß durch die im Kennzeichen des Anspruches 1 angegebenen Merkmale gelöst. Vorteilhafte Weiterbildungen sind in den Unteransprüchen beschrieben.

Die mit der Erfindung erzielbaren Vorteile sind vor allem darin zu sehen, daß man die Aufweitung auf eine runde Rohrinnenfläche mit einem vorbestimmten Innendurchmesser vornehmen kann. Dies führt dazu, daß man bei der Lieferfirma für die Rohre geringere Anforderungen an die geforderten Toleranzen stellen muß und die Rohre somit billiger beziehen kann.

Der Einsatzbereich der Aufweitvorrichtung läßt sich bedeutend erweitern, wenn der Kalibrierring zur Aufnahme von Einlegeringen unterschiedlichen Innendurchmessers ausgelegt ist. In diesem Fall lassen sich unterschiedliche Rohrweiten oder Aufweitgrößen mit ein und demselben Kalibrierring und einem Satz Einlegeringen abdecken.

Bei unrunden Rohrenden und Rohren mit ungleichmäßiger Wanddicke läßt sich eine zentrische Aufweitung erreichen, wenn der Kalibrierring zentriert am Einsatzkörper und dieser Einsatzkörper seinerseits wieder zentriert an einer im Rohr eingesetzten, vorbekannten Rohrzentriervorrichtung befestigbar ist.

Es ist auch möglich, den Einsatzbereich einer für größere Rohrdurchmesser konzipierten Rohraufweitvorrichtung dadurch zu vergrößern, daß der Kalibrierring im Innern des Einsatzkörpers gelagert und die Druckstempel über Fortsätze mit dem Kalibrierring in Eingriff bringbar sind. Hierdurch wird die Vorraussetzung dafür geschaffen. mit ein und demselben Kalibrierring unterschiedliche Aufweitungen vorzunehmen. Dies ist insbesondere dann der Fall, wenn durch die Verstellung des Kalibrierringes relativ zum Einsatzkörper Bereiche des Kalibrierringes mit unterschiedlichem radialem Abstand von der Symmetrieachse mit den Fortsätzen der Druckstempel in Eingriff bringbar sind. Alternativ läßt sich auch der Hub eines jeden Druckstempels über einen keilförmigen Anschlagbolzen, der durch einen Längsschlitz im Druckstempel quer zu dessen Führung und axial zum Einsatzkörper verstellbar ist, kontinuierlich begrenzen.

Eine besonders saubere Aufweitform erhält man, wenn die Druckstempel im Einsatzkörper bis zu 10 Grad bzw. bis an die Grenze des Haftreibungswinkels gegenüber einer senkrecht zur Rohrachse ausgerichteten Ebene zum Rohr hin geneigt angeordnet sind. Hierdurch werden stufige Abdrücke der Druckstempel an der Rohrinnenwand vermieden.

Weitere Einzelheiten der Erfindung werden anhand der in den Figuren gezeigten Ausführungsbeispiele erläutert. Es zeigen:
Fig. 1 eine schaubildliche Ansicht einer in ein Rohrende eingesetzten, erfindungsgemäßen Aufweitvorrichtung,
Fig. 2 die teilweise aufgebrochene Stirnseite der Aufweitvorrichtung der Figur 1,
Fig. 3 einen Schnitt längs der Linie 111-111 der in einem Rohrende zur Anlage gebrachten Aufweitvorrichtung der Figur 2 und durch einen an der Aufweitvorrichtung angelegten Kalibrierring,
Fig. 4 eine Aufsicht auf die durch den Paßkörper verschlossene Seite der Rohraufweitvorrichtung der Figur 1,
Fig. 5 eine andere längs der Symmetrielinie und durch einen Druckstempel geschnittene erfindungsgemäße Aufweitvorrichtung,
Fig. 6 einen Schnitt durch die Anlagefläche für die Druckstempel eines gegenüber dem Ausführungsbeispiel der Figur 5 abgewandelten Kalibrierringes,
Fig. 7 einen Querschnitt durch einen Teil einer anderen erfindungsgemäßen Aufweitvorrichtung mit einem im Innern des Einsatzkörpers angeordneten Kalibrierring,
Fig. 8 einen Längsschnitt durch einen Druckstempel einer Aufweitvorrichtung mit eingelassenen elastischen Abstandshaltern für die Schweißlippe,
Fig. 9 eine Ansicht des um 90° geschwenkten Druckstempels der Figur 8, und
Fig. 10 einen Schnitt durch einen anderen Abstandshalter für die Schweißlippe.

In der schaubildlichen Darstellung der Figur 1 und der Figur 2 sind die einzelnen, an der Rohrinnenwand des aufzuweitenden Rohrendes 1 anliegenden Druckstempel 2 bis 14 der Aufweitvorrichtung 15 gut zu erkennen. Auch die zentrale Bohrung 16 des die Druckstempel tragenden Einsatzkörpers 17 der Aufweitvorrichtung 15 ist hier deutlich zu sehen. An der Stirnseite des Einsatzkörpers stehen die Justierschrauben 18 bis 41 für die Hubbegrenzung der einzelnen Druckstempel vor. Der Einsatzkörper 17 ist, wie auch in der Figur 2 zu erkennen ist, auf der einen Seite mit einem ca. 20 mm breiten Spalt 42 versehen. Dieser Spalt ist in der Figur 1 und in der Figur 2 durch einen Paßkörper 43 ausgefüllt dargestellt. Dieser Paßkörper trägt eine vorstehende Anschlußnase 44, mit der er beim axialen Einschieben in den Spalt 42 über einen Hydraulikanschlußstecker 45 an die im Einsatzkörper 17 verlaufende zentrale Hydraulikleitung 46 für die übrigen Druckstempel anschließbar ist. Diese zentrale Hydraulikleitung ist über einen weiteren Hydraulikstekker 47 an eine Hydraulikversorgungsleitung 48 anschließbar. Durch die zentrale Bohrung 16 ist in der Darstellung der Figur 1 ein weiterer Versorgungsschlauch 49 für eine hier nicht weiter dargestellte, tiefer im Rohr befindliche Rohrzentriervorrichtung (nicht dargestellt) eingezeichnet.

Den Innenaufbau des Einsatzkörpers 17 verdeutlichen am besten die Figuren 2 und 3. Im aufgebrochenen Abschnitt der Figur 2 erkennt man die am Umfang des Einsatzkörpers 17 radial angeordneten Druckstempel 2 bis 14, die in im Ausführungsbeispiel gestuften Bohrungen 50 bis 54 des Einsatzkörpers nach Art eines Kolbens radial verschiebbar sind. Diese Druckstempel, die in ihrem Durchmesser den Bohrungen 50 bis 54 angepaßt sind, haben ringförmig umlaufende Rillen 55 bis 66, in denen je ein 0-Ring 67 bis 78 zur Abdichtung eingelegt ist. Die Figur 2 läßt auch gut erkennen, daß die Druckstempel 2 bis 14 in ihrem kleineren Durchmesser einen Längsschlitz 79 bis 84 besitzen, durch den ein Anschlagbolzen 85 bis 90 hindurchgeführt ist. Durch diesen Anschlagbolzen ist der Hub der Druckstempel in beiden Richtungen begrenzt. Wie der Figur 3 zu entnehmen ist, besitzen die Anschlagbolzen eine untere keilförmige Kante 91, welche die gleiche Neigung zur Symmetrieachse des Druckstempels hat, wie das ihnen zugewandte Ende des Längsschlitzes 84 im Druckstempel 11. Der Anschlagbolzen 90 läßt sich mittels einer Justierschraube 26 je nach Bedarf unterschiedlich weit in den Längsschlitz 84 des Druckstempels 11 hineinschrauben. Außerdem ist in der Figur 3 der Hydraulikstecker 47 für die zentrale Hydraulikleitung 46 im Schnitt dargestellt.

In der Figur 3 erkennt man darüber hinaus, daß die Druckstempel 11 nicht exakt radial, sondern aus der senkrecht zur Symmetrieachse 92 des Einsatzkörpers gelegenen Schnittebene der Figur 2 heraus etwa um ca. 5 Grad zum Rohr hin geneigt sind. Weil die der Innenwand des aufzuweitenden Rohrendes 1 zugewandten Oberflächen der Druckstempel 2 bis 14, wie die Figur 2 zeigt, eine zylindrische Krümmung aufweisen, die etwa den gleichen Radius wie der Innenradius des aufzuweitenden Rohres besitzen, hat das zur Folge, daß ihre rohreinwärtsgerichteten, der Rohrinnenwand zugewandten inneren Kanten sich beim Ausweiten des Rohrendes nicht in die Rohrinnenwand eindrükken. Die erzielte Aufweitkontur bleibt somit trichterförmig. Die Anschlagbolzen 85 bis 90 begrenzen nicht nur den maximalen Hub der Druckstempel, sondern hindern sie auch daran, sich um ihre Längsachse zu drehen. Dadurch bleibt die zylindrische Wölbung der Außenoberfläche der Druckstempel zur Wölbung der Rohrinnenwand ausgerichtet.

Der in der Schnittdarstellung der Figur 3 über die Aufweitvorrichtung 15 geschobene Kalibrierring 93 reicht mit seiner Anschlagfläche 94 über die Druckstempel 2 bis 14, die betriebsmäßig über das Rohrende 1 vorstehen. Der Kalibrierring 93 begrenzt den maximalen Hub der Druckstempel 2 bis 14, sofern diese Begrenzung nicht vorher durch die Anschlagbolzen 85 bis 90 vorgenommen wurde. Zu diesem Zweck ist der Radius der zylindrischen Wölbung der mit dem Kalibrierring 93 in Eingriff bringbaren Flächenteile der Druckstempel 2 bis 14 um jene 5 Grad gegenüber der Symmetrieachse der Druckstempel zurückgeschwenkt, die diese aus der senkrecht zur Symmetrieachse 92 des Einsatzkörpers 17 orientierten Ebene herausgeschwenkt.

Die Figur 4 zeigt eine Aufsicht auf jene Seite der Aufweitvorrichtung 15, an der ihr Spalt 42 durch den eingesetzten Paßkörper 43 verschlossen ist. Der im Spalt in axialer Richtung eingeschobene Paßkörper 43, dessen. Querschnitt in der Figur 2 zu erkennen ist, wird beidseitig durch einen Führungsrand 95, 96, der in eine entsprechende Führungsnut 97, 98 des Einsatzkörpers 17 paßt, daran gehindert, radial auszuwandern. Die parallel zur Symmetrieachse 92 des Einsatzkörpers 17 ausgerichtete Anschlußnase.44 trägt, wie die Figur 4 zeigt, den Hydraulikstecker 45. Dieser Hydraulikstecker paßt an ein entsprechendes Steckergegenstück des Einsatzkörpers 17, der an der zentralen Hydraulikleitung 46 (Fig. 3) im Innern des Einsatzkörpers angeschlossen ist.

Stellt sich beim Zusammenschweißen dickwandiger Rohre heraus, daß die miteinander zu verschweißenden Rohrenden unterschiedliche Durchmesser haben, oder daß die beiden Rohrenden in unterschiedlicher Weise unrund sind, so kann das kleinere Rohrende oder auch beide Rohrenden mit der Aufweitvorrichtung 15 auf ein vorgegebenes Maß aufgeweitet werden. Hierzu braucht die Aufweitvorrichtung nur in das aufzuweitende Rohrende eingesetzt zu werden. War in diesem Rohrende bereits eine Rohrzentriervorrichtung eingesetzt worden, so kann diese im Rohr verbleiben und es wird nur der Paßkörper 43 aus dem Spalt 42 des Einsatzkörpers 17 herausgezogen und dieser dann mit dem Spalt 42 über den Versorgungsschlauch 49 für die im Rohr befindliche Rohrzentriervorrichtung geschoben. Danach kann der Paßkörper 43 wieder parallel zur Symmetrieachse 92 des Einsatzkörpers 17 eingeschoben werden, so lange, bis der Anschlußstecker der zentralen Hydraulikleitung des Einsatzkörpers in den Hydraulikstecker an der Anschlußnase 44 des Paßkörpers 43 einrastet. Nunmehr ist der Druckstempel 8 des Paßkörpers wie auch die übrigen Druckstempel an die zentrale Hydraulikleitung 46 des Einsatzkörpers angeschlossen.

Bei im Rohrende eingesetztem Einsatzkörper 17 werden die Druckstempel 2 bis 14 durch Erhöhen des Hydraulilkdrukkes mittels einer Handpumpe (nicht dargestellt) gegen die Innenwand des aufzuweitenden Rohrendes 1 gepreßt. Dabei ist darauf zu achten, daß die Druckstempel etwa zur Hälfte in axialer Richtung aus dem Rohrende vorstehen. Über diese vorstehenden Druckstempel wird der Kalibrierring 93 gestülpt. Dieser begrenzt beim Aufweiten des Rohrendes den Hub der Druckstempel und sorgt dafür, daß der Rand des Rohrendes auf einen kreisrunden Radius aufgeweitet wird. Für das Bedienungspersonal ist der Aufweitvorgang problemlos geworden, weil beim manuellen Aufpumpen des Hydrauliksystems ein deutlicher Widerstand zu spüren ist, sobald die Druckstempel nicht nur an der Rohrwand, sondern zusätzlich auch noch am Kalibrierring 93 zur Anlage kommen. Durch die Vielzahl der verwendeten Druckstempel - im Ausführungsbeispiel dreiundzwanzig - und die Steifigkeit des sehr viel wandstärkeren Kalibrierringes 93 ist dabei eine vollkommen runde Aufweitung des Rohrendes 1 gewährleistet.

Die Druckstempel können aber auch durch Verschieben der Anschlagbolzen 85 bis 90 parallel zur Symmetrieachse 92 des Einsatzkörpers 17 individuell in ihrem Hub begrenzt werden. Auch in diesem Fall steigt der Hydraulikdruck bzw. der Pumpwiderstand an, sobald die Innenwand der Längsschlitze 79 bis 84 an den Anschlagbolzen 85 bis 90 zur Anlage gelangen. Dies ist ein deutliches Zeichen für die Beendigung des Aufweitvorganges. Bei Verwendung eines Kalibrierringes 93, wie er in der Figur 3 dargestellt ist, kann die genaue Antage der einzelnen Druckstempel 2 bis 14 an der Rohrinnenwand bzw. am Kalibrierring durch kleine, bedarfsweise in der Stirnwand des Kalibrierringes 93 eingelassene, annähernd parallel zu dessen Symmetrieachse ausgerichtete Beobachtungsbohrungen 99 (Fig. 3) auch visuell kontrolliert werden.

Eine besonders zweckmäßige Formgebung für einen Druckstempel 100, die die Anlage desselben am Kalibrierring 101 leichter beobachtbar macht, zeigt die Figur 5. Der äußere Umfang des Druckstempels ist L-förmig ausgebildet, mit einer Sitzfläche 102 für die Anlage des Rohrendes 103 und einer Stirnfläche 104 für die Anlage am Kalibrierring 101. Der Höhenunterschied zwischen der Sitzfläche 102 und der Stirnflache 104 ist gleich oder größer als die größte mit diesem Druckstempel aufzuweitende Rohrwandstärke. Während die sitzfläche des Druckstempels 100 zur Anlage am aufzuweitenden Rohrende 103 bestimmt ist, ist die Stirnfläche 104 zur Anlage am Kalibrierring 101 bzw. zur Anlage an einem im Kalibrierring einzulegenden Einlegering 105 bestimmt. Sitzfläche 102 und Stirnfläche 104 des Druckstempels 100 sind zylindrisch entsprechend dem Radius der Rohrinnenwand bzw. des Einlegeringes gewölbt. Der Kalibrierring 101 selbst trägt eine innere umlaufende Schulter 106, die in einen entsprechenden Ansatzring 107 des Einsatzkörpers 108 paßt. In die äußere umlaufende Schulter 109 des Kalibrierringes 101 lassen sich Einlegeringe 105 gleichen Durchmessers, jedoch unterschiedlicher Stärke einlegen.

Bei der Verwendung eines solchermaßen ausgebildeten Druckstempels 100 läßt sich beim Aufweiten des Rohrendes 103 die Anlage der einzelnen Druckstempel der Aufweitvorrichtung am Einlegering 105 bzw. an der umlaufenden äußeren Schulter 109 des Kalibrierringes 101 ohne weiteres auch visuell beobachten. Wenn alle Druckstempel am Einlegering 105 bzw. an der äußeren umlaufenden Schulter 109 des Kalibrierringes 101 anliegen, dann ist das Rohrende 103 auf den gewünschten Durchmesser aufgeweitet, sofern der Rückfederungseffekt beim Durchmesser des Kalibrierringes berücksichtigt worden ist. Ein weiteres Nachmessen erübrigt sich dann. Durch Führung des Kalibrierringes 101 mit seiner inneren umlaufenden Schulter 106 am Ansatzring 107 des Einsatzkörpers 108 wird eine zentrische Aufweitung zum Einsatzkörper erzwungen. Dies bringt insbesondere dann einen Vorteil, wenn dieser Einsatzkörper seinerseits wieder zentrisch an eine Führung 143 (Fig. 3) einer weiter innen im Rohr befindlichen Rohrzentriervorrichtung (nicht dargestellt) angekuppelt ist. Diese Rohrzentriervorrichtung muß dann - nach. Entfernung der Aufweitvorrichtung - in den beiden Rohrenden verbleiben und diese, bis die Schweißnäht ausreichend fest ist, zueinander zentriert halten. In diesem Fall wird auch bei unrunden Rohren und Rohren mit ungleichmäßiger Wanddicke eine zum Rohr zentrische Aufweitung erzwungen. Die Verwendung unterschiedlicher Einlegeringe 105 ermöglicht es, mit ein und demselben kalibrierring 101 durch Variation der Einlegeringe 105 unterschiedlich starke Aufweitungen eines Rohrendes 103 vorzunehmen bzw. unterschiedlich weite Rohrenden auf ein bestimmtes Maß aufzuweiten. Durch die zusätzliche Verwendung mehrerer Sätze von Druckstempein 100 unterschiedlicher Länge läßt sich der Einsatzbereich der Aufweitvorrichtung mit ein und demselben Einsatzkörper 108 und ein und demselben Kalibrierring 101 sowie einem Satz von Einlegeringen 105 unterschiedlichen Innendurchmessers beträchtlich erweitern. Dies läßt sich auch dadurch erreichen, daß die Druckstempel 122 - wie in der Figur 8 gezeigt wird - zweiteilig ausgebildet sind und der am Rohr zur Anlage bringbare Teil 144 des Druckstempels durch einen solchen mit anderer Höhe ersetzt wird.

Die Figur 6 zeigt einen Schnitt durch die umlaufende äußere Schulter 110 eines anderen Kalibrierringes 111, bei dem das Anschlagmaß statt durch den Einsatz von Einlegeringen entsprechenden Innendurchmessers durch individuell verstellbare, mit Kontermuttern 112 zu sichernde Anschlagschrauben 113. bestimmbar ist. Dieser Kalibrierring 111 ist auch für Spezialaufgaben, bei denen über den Umfang hinweg unterschiedliches Aufweiten erwünscht ist, einsetzbar. Darüber hinaus lassen sich damit auch dieselben Aufweitaufgaben, die auch mit dem Kalibrierring 101 und mit einem Einlegeering 105 entsprechend dem Ausführungsbeispiel der Figur 5 durchführbar sind, vornehmen. Die Umstellung dieses Kaiibrierringes 111 auf einen neuen Aufweitdurchmesser ist jedoch wegen der dazu erforderlichen Messung der Weite zwischen den einzelnen Anschlagschrauben 113 wesentlich aufwendiger als bei einem Kalibrierring entsprechend der Figur 5, wo lediglich der Einlegering 105 ausgewechselt werden muß.

Die Figur 7 zeigt einen Ausschnitt aus einem anderen Einsatzkörper 114, wie er für Aufweitvorrichtungen für besonders große Rohrdurchmesser angezeigt ist. In diesem Fall befindet sich der Kalibrierring 115 im Innern des Einsatzkörpers. Er trägt an seinem inneren Umfang sägezahnförmig schräggestellte Flächenteile 116 bis 118. Diese sind mit entsprechend geneigten Flächenelementen 119 von nach innen geführten Fortsätzen 120 der einzelnen Druckstempel 121 in Eingriff bringbar. Hier bestimmen sich der maximale Hub des Druckstempels 121 und die dadurch bestimmte maximale Aufweitgröße des Rohres 122 nach der Drehlage des Kalibrierringes 115 im Einsatzkörper 114. Mit dieser Einrichtung läßt sich der Hub der Druckstempel besonders schnell verändern. Auch besteht bei diesem Einsatzkörper 114 die Möglichkeit, die Druckstempel 121 nach Beendigung des Aufweitvorganges durch Verdrehen des Kalibrierringes 115 in ihre Ausgangsstellung zurückzuziehen. Die erstmalige Einstellung dieses Kalibrierringes läßt sich exakt, schnell und einfach vornehmen, wenn man die Druckstempel 121 gegen einen Kalibrierring 101 (Fig. 5) mit entsprechend gewähltem Einlegering 105 andrückt und sodann den inneren Kalibrierring 115 bis zur Anlage an die geneigte Flächenelemente 119 der Fortsätze 120 dreht und in dieser Stellung arretiert.

Die Figuren 8 und 9 zeigen einen Druckstempel 122 mit L-förmigem Querschnitt, ähnlich dem in der Figur 5 dargestellten Druckstempel. Hier ist jedoch zur Schonung der Schweißlippen 123 des Rohrendes 124 in der Winkelecke zwischen Sitzfläche 125 und der zur Stirnfläche 126 führenden Flanke ein Kunststoffstopfen 127 eingesetzt. Diese Konstruktion ist besonders dann vorteilhaft, wenn die Aufweitvorrichtung zur zentrischen Aufweitung zum Rohr, wie in der Figur 3 angedeutet, an eine im Rohr eingespannte Rohrzentriervorrichtung (nicht dargestellt) angekuppelt wird und folglich auch nicht mehr axial zum Rohr ausweichen kann. In diesem Fall entstehen durch die Schrägstellung der Druckstempelachsen 122 relativ zur Senkrechten auf die Symmetrieachse 129 des Einsatzkörpers 130 beim Aufweiten des Rohrendes Stauchkräfte an den Stirnkanten des Rohrendes 124, die zu einer Beschädigung der Schweißlippe 123 führen konnen. Die hier axial auf die Rohrkante ausgeübten Kräfte können durch diesen nachgiebigen Kunststoffstopfen 127 aufgefangen werden. Wie die Figur 9 zeigt, ist es dabei besonders vorteilhaft, je Druckstempel 122 zwei Kunststoffstopfen 127, 131 nebeneinander anzuordnen. Dadurch wird das Drehen des Druckstempels 122 um seine Längsachse 128 verhindert und so sichergestellt, daß der Druckstempel die Schweißlippe 123 nicht mit seinen Seitenkanten eindrükken kann.

Die Figur 10 zeigt eine Variante der Druckstempelkonstruktion der Figuren 8 und 9. Hier ist der Druckstempel 132 im Bereich seines Winkels zwischen Sitzfläche 133 und der zur Stirnfläche 134 führenden Flanke aufgebohrt und ist in diese Bohrung 135 ein durch eine Druckfeder 136 in Richtung auf die Sitzfläche zu gedrücktes Rundmaterial 137 eingesetzt. Dieses Rundmaterial trägt einen breiteren Kragen 138, der das Vorstehen des Rundmaterials auf der Seite der Sitzfläche 132 auf wenige Millimeter begrenzt. Auf der von der Sitzfläche abgewandten Seite der Bohrung 135 ist eine Buchse 139 angeschweißt. Sie ist mit einem Schraubdeckel 140 versehen, an dem sich die Druckfeder 136 abstützt. Das Rundmaterial 137 kann beim Zunehmen der axialen Stauchkräfte an der Stirnkante des Rohrendes gegen die Kraft der Druckfeder 136 zurückgedrückt werden und so die Schweißlippe 142 vor Beschädigungen in ähnlicher Weise bewahren wie die Kunststoffstopfen 127, 131 des Ausführungsbeispieles der Figuren 8 und 9.

## Patentansprüche

1. Aufweitvorrichtung für Rohrenden mit einem zentralen Einsatzkörper (17, 108, 114, 130), mit am Außenumfang angeordneten und mit dem Innenumfang des aufzuweitenden Rohres in Ein- . griff bringbaren, synchron verstellbaren Druckstempeln (2 bis 14, 100, 121, 122, 132), wobei den im Einsatzkörper (17, 108, 114, 130) gelagerten Druckstempeln (2 bis 14, 100, 121, 122, 132) ein ihren maximalen Außenumfang bestimmender Kalibrierring (93, 101, 111, 115) zugeordnet ist, dadurch gekennzeichnet, daß die Druckstempel (2 bis 14.100.121.122.132) mit ihrem Außenumfang unmittelbar am Kalibrierring (93, 101, 111, 115) und an der Innenwand des Rohres (1, 103, 122, 124, 141) zur Anlage bringbar sind.

2. Aufweitvorrichtung nach Anspruch 1, dadurch gekennzeichnet, daß der Kalibrierring (93, 101, 111) eine Ringscheibe mit einer zur Aufweitvorrichtung (15) hin vorstehenden, umlaufenden äußeren Schulter (94, 109, 110) ist.

3. Aufweitvorrichtung nach Anspruch 1, dadurch gekennzeichnet, daß der Kalibrierring (101) zur Aufnahme von Einlegeringen (105) unterschiedlichen Innendurchmessers ausgelegt ist.

4. Aufweitvorrichtung nach Anspruch 3, dadurch gekennzeichnet, daß der Kalibrierring (101, 111) am Einsatzkörper (108, 130) zentriert befestigbar ist.

5. Aufweitvorrichtung nach Anspruch 1, dadurch gekennzeichnet, daß der Kalibrierring (111) an seinem Außenumfang mit einzeln verstellbaren, mit je einem gegenüberstehenden Druckstempel (100, 122, 132) in Eingriff bringbaren Anschlägen (113) ausgerüstet ist.

6. Aufweitvorrichtung nach Anspruch 5, dadurch gekennzeichnet, daß als Anschläge (113) über Kontermutter (112) arretierbare Stellschrauben verwendet sind.

7. Aufweitvorrichtung nach Anspruch 1, dadurch gekennzeichnet, daß der Kalibrierring (115) im Innern des Einsatzkörpers (114) gelagert und die Druckstempel (121) mit Fortsätzen (120) mit dem Kalibrierring (115) in Eingriff bringbar sind.

8. Aufweitvorrichtung nach Anspruch 7, dadurch gekennzeichnet, daß durch Verstellung des Kalibrierringes (115) relativ zum Einsatzkörper (114) Bereiche (116, 117, 118) des Kalibrierringes (115) mit unterschiedlichem radialem Abstand von der Symmetrieachse (92) mit den Fortsätzen (120) in Eingriff bringbar sind.

9. Aufweitvorrichtung nach Anspruch 8, dadurch gekennzeichnet, daß die Fortsätze (120) Schultern (119) tragen, die mit der Innenseite des Kalibrierringes (115) in Eingriff bringbar sind.

10. Aufweitvorrichtung nach Anspruch 9, dadurch gekennzeichnet, daß die mit den Schultern (119) der Fortsätze (120) in Eingriff bringbaren Innenflächen (116, 117, 118) des Kalibrierringes (115) sägezahnförmig abgeschrägt sind.

11. Aufweitvorrichtung nach Anspruch 9, dadurch gekennzeichnet, daß die mit den Schultern (119) der Fortsätze (120) Eingriff bringbaren Innenflächen (116, 117, 118) des Kalibrierringes (115) ihren Innendurchmesser in axialer Richtung konisch verändern und der Kalibrierring (115) relativ zum Einsatzkörper (114) axial verschiebbar ist.

12. Aufweitvorrichtung nach Anspruch 1, dadurch gekennzeichnet, daß der Kalibrierring (93) Bohrungen (99) trägt, durch die die Anlage der Druckstempel (2 bis 14) am Rohr (1) bzw. am Kalibrierring (93) beobachtbar ist.

13. Aufweitvorrichtung nach Anspruch 1, dadurch gekennzeichnet, daß die Druckstempel (2 bis 14, 100, 121, 122, 132) Teil eines in einem Hydraulik- bzw. Pneumatikzylinder (50 bis 54) verstellbaren Kolbens sind.

14. Aufweitvorrichtung nach Anspruch 13, dadurch gekennzeichnet, daß die Hydraulik- bzw. Pneumatikzylinder (50 bis 54) im Einsatzkörper (17, 108, 114, 130) sternförmig angeordnet sind.

15. Aufweitvorrichtung nach Anspruch 1, dadurch gekennzeichnet, daß die Druckstempel in einem jeweiligen Druckzylinder zweiseitig beaufschlagbar sind.

16. Aufweitvorrichtung nach Anspruch 1, dadurch gekennzeichnet, daß der Hub eines jeden Druckstempels (2 bis 14) über einen durch einen Schlitz (79 bis 84) im Druckstempel quer zu dessen Führung axial zum Einsatzkörper (17) verstellbaren Keil (85 bis 91) kontinuierlich begrenzbar ist.

17. Aufweitvorrichtung nach Anspruch 1, dadurch gekennzeichnet, daß einem Einsatzkörper zur Erweiterung des Einsatzbereiches mindestens ein weiterer Satz Druckstempel mit einer anderen Höhe zugeordnet ist.

18. Aufweitvorrichtung nach Anspruch 17, dadurch gekennzeichnet, daß die Druckstempel (122) zweiteilig ausgebildet sind und der am Rohr zur Anlage bringbare Teil (144) des Druckstempels durch einen solchen mit anderer Höhe bzw. Kontur ersetzbar ist.

19. Aufweitvorrichtung nach Anspruch 1, dadurch gekennzeichnet, daß die Druckstempel (2 bis 14, 100, 121, 122, 132) im Einsatzkörper (17, 108, 114, 130) bis zu 10 Grad gegenüber einer senkrecht zur Rohrachse (92) ausgerichteten Ebene zum Rohr hin geneigt angeordnet sind.

20. Aufweitvorrichtung nach Anspruch 1, dadurch gekennzeichnet, daß die Außenflächen der Druckstempel (100, 121, 122, 132) L-förmig ausgebildet sind, wobei die innere Schulter (102, 125, 133) an der Rohrwand und die obere Stirnfläche (104, 126, 134) am Kalibrierring (101) zur Anlage bringbar sind.

21. Aufweitvorrichtung nach Anspruch 1, dadurch gekennzeichnet, daß der Einsatzkörper (17, 108, 114, 130) mindestens einen zehn Millimeter breiten, durch einen herausnehmbaren Paßkörper (43) verschließbaren Spalt (42) aufweist.

22. Aufweitvorrichtung nach Anspruch 21, dadurch gekennzeichnet, daß der Paßkörper (43) im Spalt (42) formschlüssig gegen radiales Verschieben gesichert ist.

23. Aufweitvorrichtung nach Anspruch 22, dadurch gekennzeichnet, daß der Paßkörper (43) mindestens einen eigenen, an die Versorgungsleitung (46) der übrigen Druckstempel anschließbaren Druckstempel (8) trägt.

24. Aufweitvorrichtung nach Anspruch 1, dadurch gekennzeichnet, daß der Einsatzkörper aus mehreren Segmenten zusammensetzbar ist, die gegenseitig gegen radiale Verschiebung sicherbar sind.

25. Aufweitvorrichtung nach Anspruch 24 dadurch gekennzeichnet, daß die Segmente des Einsatzkörpers gegen gegenseitiges, axiales Verschieben sicherbar sind.

26. Aufweitvorrichtung nach Anspruch 1, dadurch gekennzeichnet, daß der Kalibrierring zur Auffädelung über einen Versorgungsschlauch

(49) mehrteilig ausgebildet ist und die Teile untereinander in Zugrichtung formschlüssig miteinander verbindbar sind.

27. Aufweitvorrichtung nach Anspruch 1, dadurch gekennzeichnet, daß der Einsatzkörper (17, 108, 114, 130) mit Mitteln zur zentrierten Befestigung an einer im aufzuweitenden Rohr eingesetzten Rohrzentriervorrichtung versehen ist.

## Claims

1. Expanding device for pipe ends with a central insertable body (17, 108, 114, 130) with synchronously movable force members (2 to 14, 100, 121, 122, 132), which are arranged on the outer circumference and may be brought into contact with the inner circumference of the pipe to be expanded, wherein a calibrating ring (93, 101, 111. 115) is associated with the force members (2 to 14, 100, 121, 122, 132) housed in the insertable body (17, 108, 114, 130) and determines their maximum outer circumference, characterised in that the force members (2 to 14, 100, 121, 122. 132) can be brought into place with their outer circumference immediately on the calibrating ring (93, 101, 111, 115) and on the inside wall of the pipe (1, 103, 122, 124, 141).

2. Expanding device according to claim 1. characterised in that the calibrating ring (93. 101. 111) is an annulus with a rotating outer shoulder (94, 109, 110) projecting towards the expanding device (15).

3. Expanding device according to claim 1. characterised in that the calibrating ring (101) is constructed to receive spacers (105) of various internal diameters.

4. Expanding device according to claim 3. characterised in that the calibrating ring (101, 111) can be centrally fixed to the insertable body (108, 130).

5. Expanding device according to claim 1, characterised in that the calibrating ring (111) is equipped on its outer circumference with individually adjustable stops (113) which can be brought into contact in each case with a force member located opposite (100, 122, 132).

6. Expanding device according to claim 5, characterised in that adjusting screws, which can be fixed by counter nuts (112), are used as stops (113).

7. Expanding device according to claim 1, characterised in that the calibrating ring (115) is housed inside the insertable body (114) and that the force members (121) can be brought into contact with the calibrating ring (115) by means of. extensions (120).

8. Expanding device according to claim 7, characterised in that by displacing the calibrating ring (115) relative to the insertable body (114). regions (116, 117, 118) of the calibrating ring (115) at various radial distances from the symmetry axis (92) can be brought into contact with the extensions (120).

9. Expanding device according to claim 8, characterised in that the extensions (120) have shoulders (119), which may be brought into contact with the inner side of the calibrating ring (115).

10. Expanding device according to claim 9, characterised in that the inner surfaces (116, 117, 118) of the calibrating ring (115), which can be brought into contact with the shoulders (119) of the extensions (120), are bevelled and serrated.

11. Expanding device according to claim 9, characterised in that the inner surfaces (116, 117, 118) of the calibrating ring (115), which can be brought into contact with the shoulders (119) of the extensions (120), change their internal diameter conically in an axial direction, and that the calibrating ring (115) can be moved axially in relation to the insertable body (114).

12. Expanding device according to claim 1, characterised in that the calibrating ring (93) has bore holes (99) through which the arrangement of the force members (2 to 14) on the pipe (1) or on the calibrating ring (93) can be observed.

13. Expanding device according to claim 1, characterised in that the force members (2 to 14, 100. 121, 122, 132) are part of a piston which can be moved in a hydraulic or pneumatic cylinder (50 to 54).

14. Expanding device according to claim 13, characterised in that the hydraulic or pneumatic cylinders (50 to 54) are arranged radially in the insertable body (17, 108, 114, 130).

.15. Expanding device according to claim 1, characterised in that the force members can be acted upon bilaterally in a respective pressure cylinder.

16. Expanding device according to claim 1, characterised in that the hub of each force member (2 to 14) can be continually delimited by means of a key (85 to 91), which can be moved axially to the insertable body (17) through a slit (79 to 84) in the force member at right angles to the latter's direction.

17. Expanding device according to claim 1, characterised in that at least one further set of force members with a different height is associated with an insertable body for extending the operative range.

18. Expanding device according to claim 17, characterised in that the force members (122) are constructed in two parts and that the part (144) of the force member which can be brought into place on the pipe can be replaced by one with a different height or contour.

19. Expanding device according to claim 1, characterised in that the force members (2 to 14, 100, 121, 122, 132) are arranged in the insertable body (17, 108, 114, 130) and inclined by up to 10 degrees towards the pipe relative to a plane directed vertically to the pipe axis (92).

20. Expanding device according to claim 1, characterised in that the outer surfaces of the force members (100, 121, 122, 132) are constructed in an L-shape. whereby the inner shoulders (102, 125, 133) can be brought into place on the pipe wall and the upper faces can be brought into place on the calibrating ring (101).

21. Expanding device according to claim 1, characterised in that the insertable body (17, 108, 114, 130) has a slit (42), which is at least ten millimeters wide and can be sealed by a removable adjusting body (43).

22. Expanding device according to claim 21, characterised in that the adjusting body (43) is secured in the slit (42) so that it is form-closed against radial displacement.

23. Expanding device according to claim 22, characterised in that the adjusting body (43) has at least one individual force member (8) which can be connected to the supply lead (46) of the remaining force members.

24. Expanding device according to claim 1, characterised in that the insertable body can be assembled from several segments, which can be oppositely secured against radial displacement.

25. Expanding device according to claim 24, characterised in that the segments of the insertable body can be secured against mutual axial displacement.

26. Expanding device according to claim 1, characterised in that the calibrating ring is constructed in multiple parts for threading via a supply line (49) and the parts can be form- closedly connected together in the direction of pull.

27. Expanding device according to claim 1, characterised in that the insertable body (17, 108, 114, 130) is provided with means for central fixing on to a pipe centering device inserted into the pipe to be expanded.

## Revendications

1. Dispositif d'élargissement des extrémités de tubes, comportant un corps formant insert central (17, 108, 114, 130), des poinçons (2 à 14, 100, 121, 122, 132), réglables de façon synchrone, disposés sur le pourtour extérieur et pouvant être amenés en prise avec le pourtour intérieur du tube devant être élargi, et dans lequel aux poinçons (2 à 14, 100, 121, 122, 132) montés dans le corps formant insert (17, 108, 114, 130) se trouve associée une bague de calibrage (93, 101, 111, 115) déterminant le pourtour extérieur maximum des poinçons, caractérisé par le fait que les poinçons (2 à 14, 100, 121, 122, 132) peuvent être appliqués, par leur pourtour extérieur, directement contre l'anneau de calibrage (93, 101, 111, 115) et contre la paroi intérieure du tube (1, 103, 122, 124, 141).

2. Dispositif d'élargissement suivant la revendication 1, caractérisé par le fait que l'anneau de calibrage (93, 101, 111) est un disque annulaire comportant des épaulements périphériques extérieurs (94, 109, 110), qui font saillie en direction du dispositif d'élargissement (15).

3. Dispositif d'élargissement suivant la revendication 1, caractérisé par le fait que la bague de calibrage (101) est conçue de manière à recevoir des bagues d'insertion (105) possédant des diamètres inférieurs différents.

4. Dispositif d'élargissement suivant la revendication 3, caractérisé par le fait que la bague de calibrage (101, 111) peut être fixée en étant centrée sur le corps formant insert (108, 130).

5. Dispositif d'élargissement suivant la revendication 1, caractérisé par le fait que la bague de calibrage (111) comporte, sur son pourtour extérieur, des butées (113) réglables de façon individuelle et pouvant être amenées en prise avec un poinçon opposé respectif (100, 122, 132).

6. Dispositif d'élargissement suivant la revendication 5, caractérisé par le fait qu'on utilise comme butées (113), des vis de réglage pouvant être bloquées par l'intermédiaire d'un contre- écrou (112).

7. Dispositif d'élargissement suivant la revendication 1, caractérisé par le fait que la bague de calibrage (115) est montée à l'intérieur du corps formant insert (114) et que les poinçons (121) peuvent être amenés en prise, par des appendices saillants (120), avec la bague de calibrage (115).

8. Dispositif d'élargissement suivant la revendication 7, caractérisé par le fait que par suite du décalage de la bague de calibrage (115) par rapport au corps formant insert (114), des zones (116, 117, 118) de la bague de calibrage (115), situées à une distance radiale différente de l'axe de symétrie (92), peuvent être amenées en prise avec les appendices saillants (120).

9. Dispositif d'élargissement suivant la revendication 8, caractérisé par le fait que les appendices .saillants (120) portent des épaulements (119), qui peuvent être amenés en prise avec la face intérieure de la bague de calibrage (115).

10. Dispositif d'élargissement suivant la revendication 9, caractérisé par le fait que les surfaces intérieures (116, 117, 118) de la bague de calibrage (115), qui peuvent être amenées en prise avec les épaulements (119) des appendices saillants (120), sont biseautées avec une forme en dents de scie.

11. Dispositif d'élargissement suivant la revendication 9, caractérisé par le fait que les surfaces intérieures (116, 117, 118), qui peuvent être amenées en prise avec les épaulements (119) des appendices saillants (120), de la bague de calibrage (115) ont des diamètres intérieurs qui varient conformément à une disposition conique dans la direction axiale, et la bague de calibrage (115) peut être déplacée axialement par rapport au corps formant insert (114).

12. Dispositif d'élargissement suivant la revendication 1, caractérisé par le fait que la bague de calibrage (93) comporte des perçages (99), à travers lesquels on peut observer la mise en place des poinçons (2 à 14) sur le tube (1) ou sur la bague de calibrage (93).

13. Dispositif d'élargissement suivant la revendication 1, caractérisé par le fait que les poinçons (2 à 14, 100, 121, 122, 132) font partie d'un piston déplaçable dans un vérin hydraulique ou pneumatique (50 à 54).

14. Dispositif d'élargissement suivant la revendication 13, caractérisé par le fait que les vérins pneumatiques ou hydrauliques (50 à 54) sont disposés en forme d'étoile dans le corps formant insert (17, 108. 114, 130).

15. Dispositif d'élargissement suivant la revendication 1, caractérisé par le fait que les poinçons situés dans chaque vérin peuvent être chargés sur leurs deux faces.

16. Dispositif d'élargissement suivant la revendication 1, caractérisé par le fait que la course de chaque poinçon (2 à 14) peut être limitée de façon continue par l'intermédiaire d'un coin (85 à 91) déplaçable axialement par rapport au corps formant insert (17), à travers une fente (79 à 84) ménagée dans le poinçon, transversalement par rapport au guidage de ce dernier.

17. Dispositif d'élargissement suivant la revendication 1, caractérisé par le fait qu'au moins un autre ensemble de poinçons possédant une hauteur différente est associé à un corps formant insert pour l'élargissement de la zone d'insertion.

18. Dispositif d'élargissement suivant la revendication 17, caractérisé par le fait que les poinçons (122) sont réalisés en deux éléments et que l'élément (144) du poinçon, qui peut être appliqué contre le tube, peut être remplacé par un même élément du poinçon possédant une autre hauteur ou un autre contour.

19. Dispositif d'élargissement suivant la revendication 1, caractérisé par le fait que les poinçons (2 à 14, 100, 121, 122, 132) sont disposés dans le corps formant insert (17, 108, 114, 130) en étant inclinés en direction du tube sur un angle allant jusqu'à 10 degrés par rapport à un plan perpendiculaire à l'axe (92) du tube.

20. Dispositif d'élargissement suivant la revendication 1, caractérisé par le fait que les surfaces extérieures des poinçons (100, 121, 122, 132) sont réalisées en forme de L, les épaulements intérieurs (102. 125, 133) pouvant être appliqués contre la paroi du tube et la surface frontale supérieure (104, 126, 134) peut être appliquée contre la bague de calibrage (101).

21. Dispositif d'élargissement suivant la revendication 1, caractérisé par le fait que le corps formant insert (17, 108, 114, 130) comporte au moins une fente (42) possédant une largeur de dix millimètres et pouvant être obturée par un corps ajusté (43) pouvant être retiré.

22. Dispositif d'élargissement suivant la revendication 21, caractérisé par le fait que le corps ajusté (43) est bloqué dans la fente (42), selon une liaison par formes complémentaires, contre tout décalage radial.

23. Dispositif d'élargissement suivant la revendication 22, caractérisé par le fait que le corps ajusté (43) porte au moins un poinçon particulier (8) pouvant être raccordé à la canalisation d'alimentation (46) des autres poinçons.

24. Dispositif d'élargissement suivant la revendication 1, caractérisé par le fait que le corps formant insert peut être constitué par la réunion de plusieurs segments qui peuvent être bloqués réciproquement contre tout déplacement radial.

25. Dispositif d'élargissement suivant la revendication 24, caractérisé par le fait que les segments du corps formant insert peuvent être bloqués contre un déplacement axial réciproque.

26. Dispositif d'élargissement suivant la revendication 1, caractérisé par le fait que la bague de calibrage est réalisée en plusieurs éléments de manière à pouvoir être emmanchée par-dessus un tuyau d'alimentation (49) et que les éléments peuvent être reliés entre eux selon une liaison par formes complémentaires en étant disposés les uns au-dessous des autres dans la direction de traction.

27. Dispositif d'élargissement suivant la revendication 1, caractérisé par le fait que le corps formant insert (17, 108, 114, 130) comporte des moyens permettant sa fixation avec centrage sur un dispositif de centrage du tube inséré dans le tube devant être élargi.
